# EUROPÄISCHE PATENTSCHRIFT

(11) **EP 0 109 456 B1**
(45) Veröffentlichungstag und Bekanntmachung des Hinweises auf die Patenterteilung: **03.09.1986**
(21) Anmeldenummer: 82110741.4
(22) Anmeldetag: 20.11.1982
(51) Int. Cl.: B27N 3/06

(54) **Verfahren und Vorrichtung zum Vergleichmässigen der Dichteverteilung in einer Kunstholzplatte**
Method of and apparatus for equalizing the density distribution in an artificial-wood panel
Procédé et dispositif pour égaliser la distribution de densité dans un panneau de bois artificiel

(43) Veröffentlichungstag der Anmeldung: 30.05.1984
(73) Patentinhaber: CARL SCHENCK AG, D-64273 Darmstadt (DE)
(72) Erfinder: Arnold, Dieter, Dr, Ing., D-6100 Darmstadt (DE)
(74) Vertreter: Dallhammer, Herbert, Dipl.-Ing.

## Beschreibung

Die Erfindung betrifft ein Verfahren zum Vergleichmäßigen der Dichteverteilung in aus beleimtem Schüttgut hergestellten Kunstholzplatten und eine Vorrichtung zur Durchführung des Verfahrens zur Herstellung von Kunstholzplatten mit einem Bodenbandbunker mit Austrag, dessen Austragsbreite gleich ist der Streubreite für herzustellende Kunstholzplatten und dem Bodenbandbunker nachgeordnete Einrichtungen zum Niederbringen des ausgetragenen Schüttgutes als endloses Vlies auf ein Formband.

Bei der Kunstholzplattenherstellung besteht ein großes wirtschaftliches Interesse an der Erzeugung möglichst gleichmäßig gestreuter Vliese, weil nur so die Eigenschaften der fertigen Kunstholzplatten, wie z. ß. deren Dichte, die Biegefestigkeit oder die Querzugsfestigkeit an allen Stellen des Endprodukts gleich sein können und unnötige Zuschläge zu dem zu verarbeitenden Schüttmaterial zum Leim und zur Energie vermeidbar werden. Durch die OE-C-22 14 900, die eine Streuvorrichtung zum Ausgleich unterschiedlicher Flächengewichte in der Querrichtung von Späne- oder Faservliesen oder dergleichen für die Herstellung von Spanplatten, Faserplatten und dergleich betrifft ist eine Einrichtung bekannt geworden, bei der ein Dosierförderband benutzt wird um von dort aus Schüttgut für ein auf einer Formunterlage aufzubauendes Vlies abwerfen zu können. Um einen Ausgleich unterschiedlicher Flächengewichte in der Querrichtung von Späne-oder Faservliesen zu erreichen, wird dort vorgesehen, daß das Dosierförderband unterhalb der Rückstreif -walze stufenlos und in Querrichtung in seiner Höhe unterschiedlich verstellbar ist. Derartige zusätzliche Einrichtungen sind nicht geeignet, bereits im Bereich des Entstehens eines Schüttgutschleiers unterschiedliche Flächengewichte in der Querrichtung von Späne- oder Faservliesen, also von Kunstholzplatten aufzudecken und zu beseitigen. Auch ist es hierbei nicht möglich die auf dem Dosierförderband vorhandene unterschiedliche Dichte in Querrichtung, festzustellen.

Durch die DE-C- 25 57 352 ist ein Durchlaufverfahren zur kontinuierlichen Streuung eines Vlieses aus Holzspänen und/oder Fasern, das aus mehreren getrennt von einander gestreuten Schichten besteht und dessen Flächengewicht auf einen vorgegebenen Sollwert geregelt wird, bekannt geworden, bei dem das Gewicht des fertig gestreuten Vlieses gemessen und angezeigt wird und wobei entsprechende elektrische Meßsignale die Streuung mindestens einer Vliesschicht auf einen vorgegebenen Sollwert des fertig gestreuten Vlieses regeln. Hiermit wird jedoch ebenfalls eine Vergleichmäßigung der Dichteverteilung quer zum Vlies nicht ermöglicht. Auch ist eine Flächengewichtswaage (vgl. Holz als Roh- und Werkstoff 40 (1982) Seite 385) bekanntgeworden, bei der die Flächengewichtsverteilung im gestreuten Spänevlies mittels radiometrischer Methoden und traversierender Geräte längs und quer zur Produktionsrichtung ermittelt werden.

Ausgehend hiervon liegt der vorliegenden Erfindung die Aufgabe zugrunde, ein Verfahren und eine Vorrichtung zum Qurchführen des Verfahrens in Vorschlüg zu bringen, im Schüttgut vorhandene Dichtefehler bereits bei dessen Austrag aus einem Bodenbandbunker zu erfassen und zu eliminieren und, falls erforderlich, gleichzeitig ein Dichteprofil für eine fertige Kunstholzplatte bereits beim Austrag des Schüttgutes aus einem Bodenbandbunker vorzugeben. Diese Aufgabe wird mit den kennzeichnenden Merkmalen des Verfahrensanspruchs 1.) gelöst. Durch die Messung der Gewichtsverteilung über den Austragsquerschnitt und Vergleich dieser mit einer vorgegebenen Solldichteverteilung der fertigen Kunstholzplatte wird ein über den Querschnitt im allgemeinen unterschiedlicher Abscheidebefehl erzeugt.

Eine erfinderische Ausgestaltung dieses Verfahrens wird mit den kennzeichnenden Merkmalen des Anspruchs 2.) unter Schutz gestellt. Zur Erzeugung gleich schwerer Kunstholzplatten, die gleichzeitig eine vorgegebene Solldichteverteilung aufweisen, wird erfindungsgemäß aus einem Vergleich zwischen dem vorhandenen Flächengewicht des Kunstholzvlieses und der Solldichteverteilung, in der das Sollgewicht der fertigen Kunstholzplatte enthalten ist, ein Regelbefehl abgeleitet mit dem der Austrag des Schüttgutes beeinflußbar wird.

Die kennzeichnenden Merkmale des Anspruchs 3.), mit denen eine Vorrichtung zur Herstellung von Kunstholzplatten unter Schutz gestellt wird, zeigen wie durch erfinderische Anordnung einer Meßfläche über einer Leitfläche die zwischen dem Bunkeraustritt und den weiteren Niedertragseinrichtungen für das Schüttgut angeordnet ist, Informationen über die augenblickliche Dichteverteilung über den zu streuenden Formlingsquerschnitt erhalten werden, die in Verknüpfung mit einer für die fertige Kunstholzplatte vorgegebenen Dichteverteilung einen Wert ermitteln, der als Regelwert eine über die gesamte Schüttbreite sich erstreckende Abscheidevorrichtung für die Abnahme des zufolge Dichteunterschieds in einzelnen Bereichen über den Querschnitt zu viel gestreuten Schüttmaterials beeinflußt.

In Ausgestaltung der Meßfläche wird in den kennzeichnenden Merkmalen des Anspruchs 5) vorgeschlagen, wie durch Auflösen der Meßfläche in einzelne mit Dehnmeßstreifen versehene Platten eine bessere Annäherung an das Dichteprofil über die Austrittsbreite des Schüttmaterials erreicht wird, und daß in erfinderischer Weise durch Anpassen der einzelnen Zungen der nachgeordneten Abscheideeinrichtung dieses so entstandene Dichteprofil vergleichmäßigt werden kann, wenn beispielsweise in der fertigen Kunstholzplatte ein Dichteprofil über die Breite dieser Platte verlangt wird, welches einen konstanten Dichtewert besitzt.

In den Merkmalen des Anspruchs 6.) wird eine weitere erfinderische Ausgestaltung der Meßfläche unter Schutz gestellt, bei der die Meßfläche selbst erfindungsgemäß als schmale Platte ausgebildet ist, die über die gesamte Schüttbreite vor der Leitfläche hin- und herbewegbar ist. Eine erfindungsgemäße Ausgestaltung dieser verfahrbaren schmalen Platte besteht darin, daß sich die Anordnung zur Querbewegung der Platte auch noch außerhalb der Schüttbreite erstreckt, so daß die gesamte Einrichtung für Wartungs- und Justierarbeiten aus dem Schüttbereich herausgenommen werden kann, ohne daß eine Unterbrechung des Schüttvorgangs stattfindet.

Die kennzeichnenden Merkmale des Anspruchs 4.) stellen eine Vorrichtung zur Durchführung des Verfahrens unter Schutz, bei der zusätzlich zum Ausgleich des Dichteprofils, was zu einer geringfügig leichteren fertigen Kunstholzplatte führen würde, auch noch diese geringe änderung im Gewicht der fertigen Kunstholzplatte gegenüber der vorgegebenen Kunstholzplatte durch Erhöhung des Austrags an Schüttgut mittels Steigerung der Bodenbandgeschwindigkeit ausgleicht.

Die kennzeichnenden Merkmale des Anspruchs 7.) stellen den erfinderischen Einsatz eines Kratzerbandes unter Schutz, welches gleichzeitig als Austragselement, als Abscheideelement und als Rücktransportelement für den Anteil an falsch ausgetragenem Schüttgut dient. Anstelle des Kratzerbandes bei dem die Kratzerstege an umlaufenden Ketten oder Zahnriemen oder Gurtbändern angeordnet sind, kann auch der Austrittsquerschnitt des Bodenbandbunkers mit übereinander angeordneten Stachelwalzen, die sich über die Gesamtbreite des Austragsquerschnitts erstrecken, versehen sein. Hierbei übernimmt dann erfindungsgemäß die dem Bodenband am nächstliegende Austragsstachelwalze die Funktion des Abscheidens des zuviel geschütteten Materials und den Rücktransport dieses in den Bodenbandbunker in Verbindung mit einem Trogförderer, der als Wendelschwingförderer oder Schneckenförderer ausgebildet ist.

In den Ansprüchen 8.) bis 12.) werden erfinderische Ausgestaltungen für die Befestigung der Meßfläche als schmale Platte unter Schutz gestellt, bei denen die Gewähr dafür gegeben ist, daß eine Verschmutzung der beweglichen Teile zur Aufnahme der verfahrbaren schmalen Platte ausgeschlossen sind und wobei auch Vorsorge dafür getroffen wird, daß das Schüttgut selbst die Meßfläche bei ihrer Meßtätigkeit nicht behindert, beispielsweise durch Einklemmen von Schüttgut zwischen Leitfläche und Meßfläche beim Verfahren der Meßfläche quer über die Leitfläche.

Ein polumschaltbarer Motor, der von Regelbefehlen beaufschlagt wird, oder ein Gleichstrommotor kann erfindungsgemäß zur änderung der Bodenbandgeschwindigkeit herangezogen werden.

In der nachfolgenden Zeichnung wird der Erfindungsgegenstand an Ausführungsbeispielen näher erläutert.

Es zeigen hierbei:
Fig. 1 zur Erläuterung des Verfahrens eine Schemaskizze der gesamten Anlage
Fig. 2 die Anordnung einer verfahrbaren Meßfläche
Fig. 3a eine Ausgestaltung eines Kratzerförderers
Fig. 3b eine Ausgestaltung einer Verstellmöglichkeit einer Zunge in einer Abscheideeinrichtung
Fig. 3c eine sich über die gesamte Austragsbreite erstreckende Meßfläche aus einzelnen Platten
Fig. 3d Gewichtsverteilung über die Streubreite In den Figuren werden jeweils gleiche Bauteile mit denselben Bezugsziffern bezeichnet.

In einer Anlage zur Herstellung von Kunstholzplatten, beispielsweise Spanplatten, werden einem Bodenbandbunker 1 über eine Zuführung 2, die in Pfeilrichtung umläuft, beleimte Späne zur Herstellung einer Spanplatte gemäß senkrechtem Pfeil 3 zugeführt. Anstelle des dargestellten Kratzerbandes können auch andere Eintragsorgange wie Plattenbänder verwendet werden. Ein Kratzerband 4 deckt den Austrittsquerschnitt des Bodenbandbunkers ab. Das Kratzerband 4 läuft in Pfeilrichtung um und nimmt somit im Zusammenwirken mit einem umlaufenden, den Bodenbandbunker nach unten abschließenden Bodenband 5, welches in seiner Drehzahl einstellbar ist, eine für die Herstellung von Spanplatten vorwählbare Menge Schüttgut von der Stirnseite eingelagerten Schüttguts 6 ab. Dieses abgenommene Schüttgut wird einer Streueinheit 7 zugeführt und anschließend von dieser Streueinheit 7 als Vlies 8 auf ein Formband 9 niedergebracht. Beim weiteren Transport des Vlieses 8 auf dem Formband 9, welches vorzugsweise mit Unterlagen 10 belegt ist, die lückenlos aneinander schließen, wird durch eine Waage 11 das jeweilige Vliesgewicht festgestellt, sei es als Gesamtgewicht einschließlich Unterlage oder als reines Nettovliesgewicht durch Abzug des Gewichts der Unterlage.

Anstelle der dargestellten Streueinheit 7 kann bei größerem erforderlichen Durchsatz eine weitere Streueinheit spiegelbildlich zu der dargestellten vorhanden sein bei Beibehaltung eines Bodenbandbunkers, oder es können zwei Bodenbandbunker vorhanden sein, die die spiegelbildlich angeordneten Streueinheiten beschicken. Anstelle dieser mittels Wurfprinzip arbeitenden dargestellten Streueinheiten können auch Streueinheiten treten, die mittels Gebläse eine Streuung zu streuenden Gutes für die Herstellung eines Vlieses bewirken. Auch hierbei können spiegelbildlich angeordnete Gebläseaustrittsöffnungen bei hohem Durchsatz von zu streuendem Vlies, wie bekannt, verwendet werden und es können auch Kombinationen zwischen Streueinheiten nach dem Wurfprinzip und Streueinheiten nach dem Windstreuprinzip, wie bekannt eingesetzt werden.

Zwischen dem Bodenbandbunker und der Streueinheit 7 ist eine Meßfläche 12 angeordnet, die in Verbindung mit Fig. 2 und Fig. 3c näher erläutert wird. Diese Meßfläche gibt entsprechend dem in einer Breite über sie geleiteten Schüttstrom 13 über die Streubreite s (vgl. Fig. 3d) die Gewichtsverteilung des Schüttstromes 13 an. Diese Werte werden einem Regler 14 zugeführt, dem gleichzeitig ein Sollwert 15, der das Gesamtgewicht der fertigen Spanplatte bei gleichmäßiger Dichteverteilung beinhaltet, zugeführt wird. Aus den unterschiedlichen Gewichtsinformationen des Schüttstromes 13, der ein Maß für unterschiedliche Dichteverteilung in der Spanplatte ist, gegenüber den konstanten Informationen vom Sollwert 15 wird eine sich über die Streubreite ändernde Regelgröße ergeben, die einem Stellantrieb 16 zugeführt wird. Dieser Stellantrieb beaufschlagt nunmehr Zungen 17 einer Abscheideeinrichtung 18 dergestalt, daß die einzelnen Zungen 17 über die Streubreite mehr oder weniger weit entsprechend der Verteilung (vgl. Fig. 3d) in den Schüttstrom 13 hineinragen. Hierdurch sammeln sich auf den einzelnen Zungen Späneteile an, die mit Hilfe des Kratzerbandes 4 von den Zungen 17 abgestreift werden und über das rücklaufende Trum des Kratzerbandes 4 wieder der Zuführung 2 des Bodenbandbunkers 1 zugeführt werden. Als vorteilhaft hat es sich herausgestellt, wenn über die Gesamtstreubreite im Bereich der Umlenkung des Kratzers 4 ein Leitblech 19 vorgesehen ist.

Wird nun über die Waage 11 das tatsächliche Gewicht des eine gleiche Dichteverteilung aufweisenden Vlieses 8 dem Regler 14 ebenfalls zugeführt und besteht nun zwischen diesem tatsächlichen Gewicht und dem Sollgewicht 15 eine Differenz, wird über einen weiteren Ausgang 20 des Reglers 14 ein Regelgetriebe 21 mit einem Steuerbefehl beaufschlagt, so daß durch Drehzahländerung des Bodenbandes 5 ein größerer Schüttstrom 13 aus dem Bodenbandbunker 1 ausgetragen wird.

Wird anstelle des Kratzerbandes 4 eine Reihe übereinander angeordneter Kratzerwalzen verwendet, besitzt die letzte Kratzerwalze ebenfalls als Teilummantelung ein Leitblech 19, an das sich zum Rücktransport des Rückführgutes in den Bandbunker 1 ein nicht dargestellter Trogförderer anschließt. Dabei kann der Trogförderer mit einer Schnecke versehen sein oder als Schwingförderer ausgebildet sein. Durch die Anordnung eines Leitbleches 19 wird somit ein Rückfallen von Rückführgut in den Schüttstrom 13 vermieden.

Die in Fig. 2 dargestellte Meßfläche besitzt eine schmale Platte 22, die an einem Hebel 23 angeordnet ist. Der Hebel 23 stützt sich einerseits an einem Kreuzfedergelenk 24 ab und zum anderen über eine Kraftmeßeinrichtung 25 an einem Stützstab 26 ab. Der Stützstab 26 ist in einer Querführung 27, die über die gesamte Streubreite sich erstreckt gelagert.

Am Stützstab 26 ist außerdem eine Gewindemutter 28 fest angeordnet, wodurch die schmale Platte 22 im Zusammenwirken mit einem Gewindestab 29 quer zur Schüttbreite verfahren werden kann.

Ein Gehäuse 30, welches die schmale Platte 22 und die Aufhängungsteile der schmalen Platte 22 beinhaltet, trägt eine Leitfläche 31 vor der in einem Abstand a die schmale Platte 22 verfahren wird. Der Abstand a wird erfindungsgemäß so gewählt, daß bei Verfahren der schmalen Platte 22 kein Teil des Schüttstroms sich zwischen Leitfläche 31 und schmaler Platte 22 verklemmen kann, so daß kein Ausfall der schmalen Platte zu befürchten ist. Die schmale Platte endet noch innerhalb der Leitfläche 31, so daß eine Beeinflussung der Streueinheit 7 durch nicht gleichmäßige Zuströmung des Schüttstroms 13 nicht auftreten kann. Da auch der Bereich b, in dem sich augenblicklich die schmale Platte 22 befindet, noch so weit oberhalb des Endes der Leitfläche aufhört, daß sich auch dieser Teilschüttstrom 13 wieder mit dem restlichen Schüttstrom 13 vereinigen kann und gleichmäßig von der Endkante 32 der Leitfläche 31 zur Streueinheit 7 abfließt.

Das Gehäuse 30 trägt noch ein Prallblech 33, das zusammen mit der Leitfläche 31 einen Schlitz bildet, längs dem die schmale Platte 22 verfahren werden kann.

Wie in Fig. 1 bereits dargestellt, ragen entsprechend den Regelbefehlen des Reglers 14 Zungen 17 in den Streustrom 13, um zuviel geschüttetes Material wie in Fig. 1 näher beschrieben abzunehmen und zusammen mit dem Kratzer 4 oder mit einer Kratzerwalze dem Bodenbandbunker 1 wieder zuzuführen.

Fig. 3a zeigt im Schüttstrom 13 stehende Zungen 17 sowie ein Leitblech 19 innerhalb dem Winkelkratzer 34, das von den Zungen 17 aufgenommene Material durch Entlangbewegen an der Innenseite des Leitblechs 19 aufnehmen und zufolge ihrer winkligen Ausgestaltung ohne Rückfallen, in den Bodenbandbunker zurücktransportieren.

Die in Fig. 3b dargestellte Ausgestaltung der Verstellung einer Zunge 17 zeigt die Zunge 17 in einer Rollenlagerung 35. Die Zunge 17 besitzt an ihrem rückwärtigen Ende 36 eine Gewindebohrung 37, die mit einem Gewindestift 38 zusammenwirkt. Der Gewindestift 38 ist in einer Führung 39 gelagert und wird von einem Verstellantrieb 40, im einfachsten Falle als Bohrfutter ausgebildet, an seinem Gewindekopf 41 durch Rechts- oder Linksdrehung des Verstellantriebs 40 für seinen Bereich des Schüttstroms 13 in den Schüttstrom hinein oder aus diesem heraus verstellt.

Entsprechend der Auflösung der gesamten Schüttbreite in eine Vielzahl derartiger Zungen 17, die alle nebeneinander angeordnet sind, kann die Führung 39 als Quertraverse über die ganze Schüttbreite erstreckend links und rechts der Schüttbreite abgestützt werden. In diesem Falle bewegt sich der Verstellantrieb 40 von Zunge 17 zu Zunge 17 quer zum Streustrom 13 und verstellt jede einzelne Zunge entsprechend der vom Regler empfangenen Information.

Die in Fig. 3c dargestellte Meßfläche 12 besteht aus einer Vielzahl von Platten 42, deren Einzelbreiten b, bis bₙ den Erfordernissen entsprechend gewählt sind. Ist beispielsweise durch Messungen in der fertigen Spanplatte festgestellt worden, daß am Rand dieser Platte jeweils die größten Dichteschwankungen auftreten, wird es ratsam sein, dort geringe Breiten b vorzusehen. Die einzelnen Platten 42 sind mit Dehnmeßstreifen 43 versehen und ermöglichen somit die Messung der jeweiligen Gewichtsverteilung über eine bestimmte Teilbreite der gesamten Schüttbreite. Damit ergibt sich das in Fig. 3d dargestellte Gewichtsverteilungsbild über der Streubreite s, ohne daß eine schmale Platte über die Leitfläche 31 verfahren werden muß.

In einfachster Form sind die Zungen 17 in ihrer Breite entsprechend den Platten 42 ausgebildet, so daß ein direkter Zusammenhang zwischen der gemessenen augenblicklichen Verteilung und der abzunehmenden Menge besteht.

## Patentansprüche

1. Verfahren zum Vergleichmäßigen der Dichteverteilung in aus beleimtem Schüttgut (6) hergestellten Kunstholzplatten, dadurch gekennzeichnet, daß in Abhängigkeit der über einen Austragsquerschnitt gemessenen Gewichtsverteilung des aus einem Vorrat (1) ausgetragenen Schüttgutes (6) ein Abscheidebefehl für die in entsprechenden Teilquerschnitten vorhandenen von einer vorgegebenen Solldichteverteilung abweichenden Gewichtsmengen des Schüttgutes (6) für deren Abscheidung gebildet wird.

2. Verfahren nach Anspruch 1.), dadurch gekennzeichnet, daß in Abhängigkeit eines Vergleichs zwischen Ist-Flächengewicht des Kunstholzvlieses und der Solldichteverteilung in der Kunstholzplatte und deren Sollgewicht der Austrag (4) des Schüttgutes (6) beeinflußt wird.

3. Vorrichtung zur Durchführung des Verfahrens nach Anspruch 1.) zur Herstellung von Kunstholzplatten mit einem Bodenbandbunker (1) mit Austrag (4), dessen Austragsbreite gleich ist der Streubreite für die herzustellenden Kunstholzplatten und dem Bodenbandbunker nachgeordnete Einrichtungen zum Niederbringen des ausgetragenen Schüttgutes (6) als endloses Vlies (8) auf ein Formband (9), dadurch gekennzeichnet, daß der aus dem Bodenbandbunker (1) austretende Schüttstrom (13) einer die gesamte Streubreite überdeckenden Leitfläche (31) zugeführt wird, daß im parallelen Abstand zur Leitfläche (31) und vor dieser eine Meßfläche (12 bzw. 22 bzw. 42) vorgesehen ist, daß die von der Meßfläche (12 bzw. 22 bzw. 42) ausgehenden augenblickliche Teilquerschnitte berücksichtigenden Gewichtsinformationen nach Umsetzung in elektrische Signale einem Regler (14) zugeführt werden, dem darüber hinaus ein Sollwert (15) für das Gewicht der fertigen Kunstholzplatte bei gleicher Dichteverteilung zugeführt wird, daß das entstehende Regelsignal einem am Ausgang des Reglers (14) angeordneten Stellantrieb (16) zugeführt wird, und daß einzelne Zungen (17) einer aus mehreren gegeneinander verstellbaren Zungen (17) bestehenden die gesamte Streubreite (s) überdeckende Abscheideeinrichtung verstellt werden.

4. Vorrichtung zur Durchführung des Verfahrens nach Anspruch 1 und 2 zur Herstellung von Kunstholzplatten mit einem Bodenbandbunker (1) mit Austrag (4), dessen Austragsbreite gleich ist der Streubreite für die herzustellenden Kunstholzplatten und dem Bodenbandbunker nachgeordnete Einrichtungen zum Niederbringen des ausgetragenen Schüttgutes (6) als endloses Vlies (8) auf ein Formband (9), dadurch gekennzeichnet, daß der aus dem Bodenbandbunker (1) austretende Schüttstrom (13) einer, die gesamte Streubreite überdekkenden Leitfläche (31) zugeführt wird, daß im parallelen Abstand zur Leitfläche (31) und vor dieser eine Meßfläche (12 bzw. 22 bzw. 42) vorgesehen ist, daß die von der Meßfläche (12 bzw. 22 bzw. 42) ausgehenden augenblickliche Teilquerschnitte berücksichtigenden Gewichtsinformationen nach Umsetzung in elektrische Signale einem Regler (14) zugeführt werden, dem darüber hinaus ein Sollwert (15) für das Gewicht der fertigen Kunstholzplatte bei gleicher Dichteverteilung zugeführt wird, daß das entstehende Regelsignal einem am Ausgang des Reglers (14) angeordneten Stellantrieb (16) zugeführt wird, daß einzelne Zungen (17) einer aus mehreren gegeneinander verstellbaren Zungen (17) bestehenden, die gesamte Streubreite (s) überdeckende Abscheidevorrichtung verstellt werden und daß von einer im Formband (9) angeordneten Waage (11) eine Information über das augenblickliche Gewicht des Kunstholzvlieses dem Regler (14) zugeführt wird, daß im Regler (14) ein Vergleich zwischen vorgegebenem Gewicht (15) der Kunstholzplatte bei der Solldichteverteilung und dem die Solldichteverteilung besitzenden Kunstholzvlies durchgeführt wird, daß dieses Regelsignal einem Regelgetriebe (21) zur Amderung der Geschwindigkeit des Bodenbandes (5) im Bodenbandbunker (1) zugeführt wird.

5. Vorrichtung nach Anspruch 3 oder 4, dadurch gekennzeichnet, daß die Meßfläche (12) aus mehreren nebeneinander angeordneten Platten (42) besteht, wobei jede Platte mit einer Dehnmeßstreifenanordnung (43) versehen ist.

6. Vorrichtung nach Anspruch 3 oder 4, dadurch gekennzeichnet, daß eine schmale Platte (22) über die gesamte Streubreite (s) verfahrbar ist.

7. Vorrichtung nach einem der vorhergehenden Vorrichtungsansprüche, dadurch gekennzeichnet, daß der Austrittssquerschnitt des Bodenbandbunkers von einem Kratzerband (4) abgedeckt wird, dessen vorlaufendes Trum in Austragsrichtung antreibbar angeordnet ist, daß die Länge des einzelnen Kratzersteges (34) die gesamte Austragsbreite (s) des Bodenbandbunkers (1) überdeckt, und daß die Kratzerstege (34) im rücklaufenden Trum des Kratzerbandes als Mitnehmer das von der Abscheideeinrichtung aus dem Schüttstrom (13) abgeschiedene beleimte Schüttgut abnehmen und in den Bodenbandbunker (1) zurückführen.

8. Vorrichtung nach einem der vorhergehenden Vorrichtungsansprüche, dadurch gekennzeichnet, daß die schmale Platte (22) an einem über ein Kreuzfedergelenk (24) an seinem einen Ende gelagerten Hebel (23) angeordnet ist, daß das andere Ende des Hebels (23) über eine Kraftmeßeinrichtung (25) an einen in einer Querführung (27) gelagerten gegen Drehung gesicherten Stützstab (26) abgestützt ist.

9. Vorrichtung nach Anspruch 8, dadurch gekennzeichnet, daß am Stützstab (26) eine Gewindemutter (28) fest angeordnet ist, und daß ein mit dieser zusammenwirkender über die gesamte Streubreite (s) sich erstrekkender drehbarer Gewindestab (29) vorgesehen ist.

10. Vorrichtung nach Anspruch 9, dadurch gekennzeichnet, daß ein die Querführung und Stützkonsolen für den Gewindestab tragendes Gehäuse (30) eine über die gesamte Streubreite (s) sich erstreckendes Prallblech (33) besitzt, daß das Gehäuse (30) die Leitfläche (31) trägt und daß Prallblech (33) und Leitfläche (31) zueinander parallel, sich überdeckend im Abstand voneinander angeordnet sind.

11. Vorrichtung nach einem der vorhergehenden Vorrichtungsansprüche, dadurch gekennzeichnet, daß die in einem vorgegebenen Abstand (a) vor der Leitfläche (31) angeordnete Meßfläche (12 bzw. 22 bzw. 42) in Schüttstromrichtung in einem vorgegebenen Abstand (b) vor der Endkante (32) der Leitfläche (31) endet.

12. Vorrichtung nach einem der vorhergehenden Vorrichtungsansprüche, dadurch gekennzeichnet, daß jede Zunge (17) in der Abscheideeinrichtung über einen über die Schüttbreite (s) verfahrbaren Verstellantrieb (40) entsprechend dem entsprechenden Regelsignal verstellt wird.

## Claims

1. Method for equalizing the density distribution in artificial wood boards produced from loose material (6) covered with glue, characterised in that as a function of the weight distribution, measured over a discharge cross- section, of the loose material (6) which is discharged out of a store (1), a separation command is formed for separating out the weight quantities of the loose material (6) present in corresponding partial cross-sections and deviating from a predetermined desired density distribution.

2. Method according to Claim 1, characterized in that the discharge (4) of the loose material (6) is influenced as a function of a comparison between the actual weight per unit area of the artificial wood layer and the desired density distribution in the artificial wood board and its desired weight.

3. Apparatus for carrying out the method according to Claim 1 for the production of artificial wood boards with a silo with a bottom belt conveyor (1) with discharge (4), the discharge width of which is equal to the width of scatter for the artificial wood boards which are to be produced, and devices arranged after the silo with the bottom belt conveyor for depositing the discharged loose marerial (6) as a continuous layer (8) onto a forming belt (9), characterized in that the stream of loose material (13) emerging out of the silo with the bottom belt conveyor (1) is passed to a guide surface (31) covering the entire width of scatter, that a measuring surface (12 resp. 22 resp. 42) is spaced parallel to and in front of the guide surface (31), that the weight information emerging from the measuring surface (12 resp. 22 resp. 42), taking into account momentary partial cross-sections, is passed to a regulator (14) after conversion into electrical signals, to which regulator in addition a desired value (15) for the weight of the finished artificial wood board with equal density distribution is passed, that the resulting regulating signal is passed to an adjustment drive (16) arranged at the output of the regulator (14), and that individual tongues (17) of a separation device are adjusted, which device consists of a plurality of tongues (17) able to be adjusted with respect to each other, and which covers the entire width of scatter (s).

4. Apparatus for carrying out the method according to Claims 1 and 2 for the production of artificial wood boards, with a silo with a bottom belt conveyor (1) with discharge (4), the discharge width of which is equal to the width of scatter for the artificial wood boards which are to be produced, and devices arranged after the silo with the bottom belt conveyor for depositing the discharged loose material (6) as a continuous layer (8) onto a forming belt (9), characterized in that the stream of loose material (13) emerging out of the silo with the bottom belt conveyor (1) is passed to a guide surface (31) covering the entire width of scatter, that a measuring surface (12 resp. 22 resp. 42) is provided, spaced parallel to and in front of the guide surface (31) that the weight information emerging from the measuring surface (12 resp. 22 resp. 42), taking into account momentary partial cross-sections, is passed to a regulator (14) after conversion into electrical signals, to which regulator in addition a desired value (15) for the weight of the finished artificial wood board with equal density distribution is passed, that the resulting regulating signal is passed to an adjustment drive (16) arranged at the output of the regulator (14), that individual tongues (17) of a separation device are adjusted, which device consists of a plurality of tongues (17) able to be adjusted with respect to each other, and which covers the entire width of scatter (s), and that from a balance (11) arranged in the forming belt (9) information regarding the momentary weight of the artificial wood layer is passed to the regulator (14), that in the regulator (14) a comparison is carried out between a predetermined weight (15) of the artificial wood board at the desired density distribution and the artificial wood layer possessing the desired density distribution, that this regulation signal is passed to a variable gearing (21) to alter the speed of the bottom belt (5) in the silo with the bottom belt conveyor (1).

5. Apparatus according to Claims 3 or 4, characterized in that the measuring surface (12) consists of a plurality of plates (42) arranged adjacent to each other, each plate being provided with a strain gauge strip arrangement (43).

6. Apparatus according to Claim 3 or 4, characterized in that a narrow plate (22) can be driven over the entire width of scatter (s).

7. Apparatus according to one of the preceding apparatus claims, characterized in that the outlet cross section of the silo with the bottom belt conveyor is covered over by a scraper belt (4), the fore-running end of which is arranged so as to be drivable in the discharge direction, that the length of the individual scraper bars (34) covers the entire discharge width (s) of the silo with the bottom belt conveyor (1), and that the scraper bars (34) in the return end of the scraper belt take up as carriers the glue-covered loose material which has been separated from the stream of loose material (13) by the separation means, and return it into the silo with the bottom belt conveyor (1).

8. Apparatus according to one of the preceding apparatus claims, characterized in that the narrow plate (22) is arranged on a lever (23) which is mounted at one end via a cross spring joint (24), that the other end of the lever (23) is supported via a load cell (25) onto a supporting rod (26) mounted in a tranverse guide (27) and secured against rotation.

9. Apparatus according to Claim 8, characterized in that a threaded nut (28) is fixedly arranged on the supporting rod (26), and that a rotatable threaded rod (29) is provided which cooperates therewith and extends over the entire width of scatter (s).

10. Apparatus according to Claim 9, characterized in that a housing (30), carrying the transverse guide and support brackets for the threaded rod, has a baffle plate (33) extending over the entire width of scatter (s), that the housing (30) carries the guide surface (31) and that the baffle plate (33) and guide surface (31) are arranged parallel to each other, overlapping each other at a distance from each other.

11. Apparatus according to one of the preceding apparatus claims, characterized in that the measuring surface (12 resp. 22 resp. 42) arranged at a predetermined distance (a) in front of the guide surface (31) terminates in the direction of the stream of loose material at a predetermined distance (b) in front of the end edge (32) of the guide surface (31).

12. Apparatus according to one of the preceding apparatus claims, characterized in that each tongue (17) in the separation device is adjusted via an adjustment drive (40), which can be driven over the distribution width (s), in accordance with the corresponding regulating signal.

## Revendications

1. Procédé pour uniformiser la distribution de densité dans des panneaux de bois artificiel fabriqués à partir de matériau en vrac encollé (6), caractérisé en ce qu'on forme, en fonction de la distribution en poids, du matériau en vrac (6) débité à partir d'une trémie d'alimentation (1 ) mesurée sur une section droite du matériau déchargé, un ordre de séparation pour les quantités pondérales du matériau en vrac (6) différent d'une distribution de densité prescrite prédéterminée et présentes selon des sections partielles correspondantes, pour les séparer.

2. Procédé selon la revendication 1, caractérisé en ce que le débit du matériau en vrac (6) par le dispositif de décharge (4) est influencé en fonction d'une comparaison entre la valeur effective (instantanée) du poids par unité de surface de la nappe de bois artificiel et la distribution de densité prescrite dans le panneau de bois artificiel, et son poids prescrit.

3. Dispositif pour mettre en oeuvre le procédé selon la revendication 1, pour fabriquer des panneaux de bois artificiel, comportant une trémie d'alimentation à bande de fond (1) pourvue d'un dispositif de décharge (4), dont la largeur de décharge est égale à la largeur de dispersion pour les panneaux de bois artificiel à fabriquer et de dispositifs disposés à la suite de la trémie d'alimentation à bande de fond pour déposer le matériau en vrac (6) débité, sous la forme d'une nappe sans fin (8), sur une bande de façonnage (9), caractérisé en ce que le flux de décharge (13) débité de la trémie à bande de fond (1) est amené à une surface de guidage (31) couvrant toute la largeur de dispersion, en ce qu'il est prévu une surface de mesure (12, ou 22, ou 42) parallèle à la surface de guidage (31), à distance de celle-ci et devant elle, en ce que les informations de poids tenant compte des sections droites instantanées provenant de la surface de mesure (12, ou 22, ou 42) sont transmises, après conversion en signaux électriques, à un dispositif de réglage (14) auquel est transmise, en outre, une valeur prescrite (15) pour le poids du panneau de bois artificiel fini pour une même distribution de densité, en ce que le signal de réglage produit est transmis à un servomoteur (18) placé à la sortie du dispositif de réglage (14), et en ce que des lames individuelles (17) d'un dispositif de séparation couvrant toute la largeur de dispersion (s), comprenant plusieurs lames mobiles les unes par rapport aux autres, sont déplacées.

4. Dispositif pour mettre en oeuvre le procédé selon les revendications 1 et 2 pour fabriquer des panneaux de bois artificiel, comportant une trémie d'alimentation à bande de fond (1) pourvue d'un dispositif de décharge (4) dont la largeur de décharge est égale à la largeur de dispersion pour les panneaux de bois artificiel à fabriquer et de dispositifs disposés à la suite de la trémie d'alimentation à bande de fond pour déposer le matériau en vrac débité (6), sous forme d'une nappe sans fin (8), sur une bande de façconnage (9), caractérisé en ce que le flux de décharge (13) sortant de la trémie de fond (1) est amené à une surface de guidage (31) recouvrant toute la largeur de dispersion, en ce qu'il est prévu une surface de mesure (12, ou 22, ou 42) parallèle à la surface de guidage (31), à distance de celle-ci et devant elle, en ce que les informations de poids faisant intervenir les sections instantanées provenant de la surface de mesure (12, ou 22, ou 42) sont transmises, après conversion en signaux électriques, à un dispositif de réglage (14) auquel est transmise, en outre, une valeur prescrite (15) pour le poids du panneau de bois artificiel fini pour une même distribution de densité, en ce que le signal de réglage produit est transmis à un servomoteur (16) placé à la sortie du dispositif de réglage (14), en ce que des lames individuelles (17) d'un dispositif de séparation couvrant toute la largeur de dispersion (s), comprenant plusieurs lames (17) mobiles les unes par rapport aux autres, sont déplacées, et en ce qu'une balance (11) placée dans la bande de façonnage (9) transmet une information sur le poids instantané de la nappe de bois artificiel au dispositif de réglage (14), en ce qu'une comparaison entre le poids prédéterminé (15) du panneau de bois artificiel pour la distribution de densité prescrite et la nappe de bois artificiel présentant la distribution de densité prescrite est effectuée dans le dispositif de réglage (14), en ce que ce signal de réglage est envoyé à un mécanisme de transmission de réglage (21) pour modifier la vitesse de la bande de fond (5) dans la trémie à bande de fond (1),

5. Dispositif selon la revendication 3 ou 4, caractérisé en ce que la surface de mesure (12) comprend plusieurs plaques contiguês (42), chaque plaque comportant un dispositif à bandes de mesure extensibles (43).

6. Dispositif selon la revendication 3 ou 4, caractérisé en ce qu'une plaque étroite (22) est mobile sur toute la largeur de dispersion (s).

7. Dispositif selon l'une des revendications précédentes ayant trait au dispositif, caractérisé en ce que la section droite de sortie de la trémie à bande de fond est recouverte par une bande à racloirs (4) dont le brin d'aller est disposé de façon à pouvoir être entraîné dans la direction de décharge, en ce que la longueur de la raclette individuelle (34) couvre toute la largeur de décharge (s) de la trémie à bande de fond (1), et en ce que les raclettes (34) situées dans le brin de retour de la bande à racloirs, prélèvent le matériau en tant qu'entraîneurs, le matériau en vrac encollé séparé du flux de matériaux en vrac (13) par le dispositif de séparation et le ramènent dans la trémie à bande de fond (1).

8. Dispositif selon l'une des revendications précédentes ayant trait au dispositif, caractérisé en ce que la plaque étroite (22) est placée sur un levier (23) supporté à son extrémité au moyen d'un joint universel à ressort (24), en ce que l'autre extrémité du levier (23) s'appuie, au moyen d'un dispositif dynamométrique (25), sur un barreau d'appui (26) immobilisé en rotation, placé dans un guide transversal (27).

9. Dispositif selon la revendication 8, caractérisé en ce qu'un écrou fileté (28) est fixé rigidement sur le barreau d'appui (26), et en ce qu'un barreau fileté rotatif (29) coopérant avec lui, s'étendant sur toute la largeur de dispersion (s) est prévu.

10. Dispositif selon la revendication 9, caractérisé en ce qu'un boîtier (30) portant le guide transversal et des consoles d'appui pour le barreau fileté comporte une chicane (33) s'étendant sur toute la largeur de dispersion (s), en ce que le boîtier (30) porte la surface de guidage (31), et en ce que la chicane (33) et la surface de guidage (31) sont disposées parallèlement l'une à l'autre, à distance et en superposition.

11. Dispositif selon l'une des revendications précédentes ayant trait au dispositif, caractérisé en ce que la surface de mesure (12, ou 22, ou 42) placée à une distance prédéterminée (a) devant la surface de guidage (31), s'achève, dans le sens du flux de déversement, à une distance prédéterminée (b) avant le bord terminal (32) de la surface de guidage (31).

12. Dispositif selon l'une des revendications précédentes ayant trait au dispositif, caractérisé en ce que chaque lame (17) se trouvant dans le dispositif de séparation est déplacée au moyen d'un mécanisme de commande de déplacement (40) mobile sur la largeur de dispersion (s), selon le signal de réglage correspondant.
